# EUROPÄISCHE PATENTSCHRIFT

(11) **EP 1 763 415 B1**
(45) Veröffentlichungstag und Bekanntmachung des Hinweises auf die Patenterteilung: **30.07.2008**
(21) Anmeldenummer: 05751712.0
(22) Anmeldetag: 16.06.2005
(51) Int. Cl.: B22D 11/053

(54) **VORRICHTUNG FÜR DIE STÜTZUNG UND OSZILLATION EINER STRANGGIESSKOKILLE ZUM GIESSEN VON FLÜSSIGGEM METALL, INSBESONDERE VON FLÜSSIGEM STAHLWERKSTOFF**
DEVICE FOR THE SUPPORT AND OSCILLATION OF A CONTINUOUS CASTING MOULD FOR CASTING LIQUID METAL, PARTICULARLY LIQUID STEEL
DISPOSITIF POUR SUPPORTER ET FAIRE OSCILLER UNE COQUILLE DE COULEE CONTINUE DESTINEE A LA COULEE DE METAL LIQUIDE, EN PARTICULIER D'ACIER LIQUIDE

(30) Priorität: 06.07.2004 DE 102004032764; 14.04.2005 DE 102005017226
(43) Veröffentlichungstag der Anmeldung: 21.03.2007
(73) Patentinhaber: SMS Demag AG, 40237 Düsseldorf (DE)
(72) Erfinder: LAMBERTI, Thomas, 40591 Düsseldorf (DE); STAVENOW, Axel, 40625 Düsseldorf (DE); HOFMEISTER, Jörn, 47443 Moers (DE); MÜLLER, Jürgen, 41564 Kaarst (DE); WEYER, Axel, 42349 Wuppertal (DE)
(74) Vertreter: Klüppel, Walter
(86) Internationale Anmeldenummer: PCT/EP2005/006473
(87) Internationale Veröffentlichungsnummer: WO 2006/002771

(56) Entgegenhaltungen:
- DE-A1- 10 131 715
- DE-A1- 10 244 596

## Beschreibung

Die Erfindung betrifft eine Vorrichtung für die Stützung und Oszillation einer Stranggießkokille zum Gießen von flüssigem Metall, insbesondere von flüssigem Stahlwerkstoff, gemäß dem Oberbegriff des Patentanspruchs 1.

Die deutsche Offenlegungsschrift DE 101 31 715 A1 offenbart eine Vorrichtung zum Stranggießen von flüssigen Metallen, insbesondere von Stahl, mit einer auf einem Schwingrahmen angeordneten Stranggießkokille. Der Schwingrahmen ist zusammen mit einem Grundrahmen, der Stranggießkokille und Blattfederpaketen, welche den Schwingrahmen abstützen, freitragend mit einer mit dem Stranggießgerüst verbindbaren Konsole lösbar verbunden. Der Oszillationsantrieb ist auf der Konsole gelagert und kann seitlich ausgebaut werden.

Weiterhin offenbart die deutsche Offenlegungsschrift DE 102 44 596 A1 offenbart eine Vorrichtung zum Stranggießen von Metallen mit einer Stranggießkokille, welche beidseitig auf einem Schwingrahmen gelagert ist. Der Schwingrahmen repräsentiert eine erste Baugruppe mit einem Führungselement in Form von Blattfedern, welches auf ortsfesten Tragbauteilen gelagert ist. Weiterhin umfasst die Vorrichtung auf jeder Seite der Stranggießkokille, d. h. jedem Schwingrahmen zugeordnet, eine Oszillationseinrichtung, um die Stranggießkokille in Oszillation zu versetzen.

Derartige Vorrichtungen bewegen große Massen, die aus dem Gewicht der Stranggießkokille mit Seitenwänden (Schmalseitenplatten), einer Stützkonstruktion für die Seitenwände, für Wasserkästen, eines Hubtisches mit beidseitig angeordneten Führungselementen und Oszillationsantrieben bestehen. Hinzu kommt die Reibungskraft zwischen den Gießstrangflächen und den Kokillenwänden beim Abwärtshub der Oszillationsantriebe. Die Abstützung solcher Vorrichtungen wird insgesamt sehr schwer und erfordert zudem einen hohen Platzbedarf, so dass die Zugänglichkeit der durch Verschleiß belasteten Baugruppen und Bauteile erschwert wird. Ein langwieriges Demontieren oder Montieren auszutauschender oder zu wartender Bauteile bedeutet jedoch einen ebenso langzeitigen Stillstand der Stranggießmaschine. Dadurch entstehen erhebliche wirtschaftliche Nachteile.

Der Erfindung liegt die Aufgabe zugrunde, durch eine entsprechende konstruktive Gestaltung die Wartungs-, Demontage- und Montage-Zeiten für die Oszillationseinrichtung zu verkürzen und dadurch Ausfall-Zeiten und -Kosten für die Stranggießkokille zu senken.

Die gestellte Aufgabe wird erfindungsgemäß gelöst durch einen seitlich quer zur Symmetrieebene verlaufenden Ausgang bzw. Eingang unterhalb der Führungselemente oder zwischen den Führungselementen durch den die zweite Baugruppe ausbaubar oder einbaubar ist und durch eine seitwärts gerichtete Führungsbahn in welcher die zweite Baugruppe verfahrbar ist. Durch den beanspruchten Ausgang bzw. Eingang mit der seitwärts gerichteten Führungsbahn wird die Zugänglichkeit der Oszillationseinrichtung wesentlich erhöht und die Ausfallzeit für die Oszillationseinrichtung und damit auch für die Stranggießkokille wesentlich verkürzt.

Der Ausbau oder Wiedereinbau des Oszillationsantriebs, der auch Paare von Oszillationseinrichtungen umfassen kann, setzt eine Integration in den ortsfesten Bereich voraus und sieht vor, dass die Oszillationseinrichtung jeweils im Grenzbereich zwischen der ersten ausbaufähigen Baugruppe und der ortsfesten Baugruppe auf einer Flanschplatte aufgestützt ist.

Ein leichter, schneller und vollständiger Ausbau oder Einbau sieht vor, dass die zweite ausbaufähige Baugruppe zumindest eine Oszillationseinrichtung mit dem Kolben-Zylinder-Antrieb und Steuer- bzw. Schaltelemente umfasst.

In der Zeichnung sind Ausführungsbeispiele der Erfindung dargestellt und werden nachfolgend näher erläutert.

Es zeigt:
- Fig. 1: eine perspektivische Darstellung einer Stranggießkokille mit beidseitig angeordneten Baugruppen für Führungselemente, Tragbauteile und Oszillationseinrichtungen.

Die Vorrichtung (Fig. 1) für die Stützung und Oszillation einer Stranggießkokille 1 dient zum Stranggießen von flüssigem Metall, insbesondere von flüssigem Stahlwerkstoff, mit beidseitig zu einer Symmetrie-Ebene 2, in der die Mittellängsachse 3 des Gießstranges verläuft, angeordneten Führungselementen 4, die aus Exzentern, Lenkerhebeln, Federn jeder Art oder Blattfedern, wie gezeichnet, bestehen können. Die Führungselemente 4 sind an ortsfesten Tragbauteilen 5 angelenkt, wobei die Stranggießkokille 1 jeweils beidseitig auf solchen Führungselementen und pro Seite zumindest auf einer Oszillationseinrichtung 6 abgestützt ist. Die Oszillationseinrichtung 6 umfasst jeweils einen Kolben-Zylinder-Antrieb, Steuer- und Schaltmittel, wie bspw. Ventile und einen Hydraulikkreis.

Gemäß Fig. 1 ist eine erste Baugruppe 7 aus den Führungselementen 4 und Tragbauteilen 5 gebildet. Eine zweite Baugruppe 8 besteht aus der Oszillationseinrichtung 6. Eine Besonderheit bildet die Gestaltung, dass die zweite Baugruppe 8 durch einen seitlichen, quer zur Symmetrie-Ebene 2 verlaufenden Ausgang 9 (oder Eingang) unterhalb der Führungselemente 4 oder zwischen Führungselementen 4 ausgebaut oder eingebaut werden kann. Die zweite ausbaufähige Baugruppe 8 wird mit ihrem Zylinder in einer seitwärts gerichteten Führungsbahn 9a gefahren und kann in einer Ausbaustellung gewartet, bspw. der Zylinder oder der Kolben des Kolben-Zylinder-Antriebs können gewechselt werden. Wesentlich ist noch, dass jede der beiden Baugruppen zeitlich und örtlich unabhängig voneinander demontiert und wieder montiert werden können. Die erste Baugruppe 7 braucht nicht entfernt zu werden. Umgekehrt kann der gesamte hydraulische Leitungskreis der zweiten Baugruppe 8 in der Vorrichtung verbleiben und braucht nicht geöffnet zu werden, wenn nur Wartungsarbeiten an der ersten Baugruppe 7 ausgeführt werden.

Gemäß Fig. 1 stützt sich die Stranggießkokille 1 mit Auslegern 10 auf die erste Baugruppe 7, wobei die Stranggießkokille 1 nicht auf einem Hubtisch sitzt, sondern über die Ausleger 10 unmittelbar auf den Führungselementen 4 aufliegt.

Die Führungselemente 4, die als Tragbauteile 5 wirken, sind im Ausführungsbeispiel als Blattfederpakete gewählt und mittig zwischen Lagerblöcken 11 und 12 (Fig. 1) gelagert.

## Patentansprüche

1. Vorrichtung für die Stützung und Oszillation einer Stranggießkokille (1) zum Gießen von flüssigem Metall, insbesondere von flüssigem Stahlwerkstoff, mit beidseitig zu einer Symmetrie-Ebene (2), in der die Mittellängsachse (3) des Gießstranges verläuft, angeordneten Führungselementen (4), die an ortsfesten Tragbauteilen (5) gelagert sind,
wobei die Stranggießkokille (1) jeweils beidseitig auf Führungselementen (4) und zumindest einer Oszillationseinrichtung (6) abgestützt ist,
wobei eine erste Baugruppe (7) aus den Führungselementen (4) und den Tragbauteilen (5) gebildet ist; und
wobei eine zweite Baugruppe (8) aus der Oszillationseinrichtung (6) besteht;
**gekennzeichnet durch**
einen seitlich, quer zur Symmetrie-Ebene (2) verlaufenden Ausgang (9) bzw. Eingang unterhalb der Führungselemente (4) oder zwischen den Führungselementen (4), **durch** den die zweite Baugruppe (8) ausbaubar oder einbaubar ist; und
eine seitwärts gerichtete Führungsbahn (9a) in welcher die zweite Baugruppe (8) verfahrbar ist.

2. Vorrichtung nach Anspruch 1,
**dadurch gekennzeichnet,**
**dass** die zweite Baugruppe in Form der Oszillationseinrichtung an ihrem der Führungsbahn (9a) zugewandten Ende auf einer Flanschplatte aufgestützt ist, die mit der Führungsbahn in Eingriff steht.

## Claims

1. Device for the support and oscillation of a continuous casting mould (1) for the casting of liquid metal, particularly of liquid steel material, with guide elements (4), which are arranged on either side of a plane (2) of symmetry in which the centre longitudinal axis (3) of the cast strip extends and which are mounted at stationary support components (5), wherein the continuous casting mould (1) is supported on each side on guide elements (4) and at least one oscillation device (6), wherein a first subassembly (7) is formed from the guide elements (4) and the support components (5) and wherein a second subassembly (8) consists of the oscillation device (6), **characterised by** a lateral outlet (9) or inlet, which extends transversely to the plane (2) of symmetry, below the guide elements (4) or between the guide elements (4), through which outlet or inlet the second subassembly (8) can be demounted or installed, and a laterally directed guide track (9a) in which the second subassembly (8) is movable.

2. Device according to claim 1, **characterised in that** the second subassembly in the form of the oscillation device is supported at its end, which faces the guide track (9a), on a flange plate which is disposed in engagement with the guide track.

## Revendications

1. Dispositif pour supporter et faire osciller une coquille de coulée continue (1) destinée à la coulée de métal liquide, en particulier d'acier liquide, comportant des éléments de guidage (4) agencés des deux côtés d'un plan de symétrie (2), dans lequel s'étend l'axe longitudinal médian (3) de la barre de coulée continue, lesquels sont montés sur des composants porteurs (5) stationnaires,
la coquille de coulée continue (1) étant supportée de chaque côté sur des éléments de guidage (4) et au moins sur un dispositif d'oscillations (6),
un premier ensemble (7) étant formé par les éléments de guidage (4) et les composants porteurs (5) ; et
un deuxième ensemble (8) étant constitué par le dispositif d'oscillations (6) ;
**caractérisé par**
une sortie (9) ou une entrée, respectivement, s'étendant latéralement et transversalement au plan de symétrie (2) au-dessous des éléments de guidage (4) ou entre les éléments de guidage (4), et par laquelle le deuxième ensemble (8) peut être démonté ou monté ; et
une voie de guidage (9a) orientée vers le côté, dans laquelle peut être déplacé le deuxième ensemble (8).

2. Dispositif selon la revendication 1,
**caractérisé en ce que**
le deuxième ensemble, sous la forme du dispositif d'oscillations, est en appui, par son extrémité tournée vers la voie de guidage (9a) sur une flasque qui est en engagement avec la voie de guidage.
